# EUROPÄISCHE PATENTSCHRIFT

(11) **EP 0 661 143 B1**
(45) Veröffentlichungstag und Bekanntmachung des Hinweises auf die Patenterteilung: **19.08.1998**
(21) Anmeldenummer: 94119535.6
(22) Anmeldetag: 09.12.1994
(51) Int. Cl.: B26D 7/08, B26D 7/01, B26D 7/06, B05D 5/08

(54) **Schneidemaschine**
Cutting machine
Machine de coupe

(30) Priorität: 09.12.1993 DE 9318931 U
(43) Veröffentlichungstag der Anmeldung: 05.07.1995
(73) Patentinhaber: Hermann Scharfen GmbH & Co. Maschinenfabrik KG, D-58152 Witten (DE)
(72) Erfinder: Scharfen, Hermann, D-44803 Bochum (DE)
(74) Vertreter: Patentanwälte Leinweber & Zimmermann

(56) Entgegenhaltungen:
- EP-A- 0 238 293
- DE-A- 2 749 652
- DE-A- 2 839 098
- DE-U- 9 109 253
- FR-A- 782 200
- GB-A- 740 248
- US-A- 3 644 260
- US-A- 3 782 230
- US-A- 4 699 031
- DATABASE WPI Week 8002, Derwent Publications Ltd., London, GB; AN 80-02476C(02) & JP-A-54 149 783 (ARAI SEISAKUSHO KK)

## Beschreibung

Diese Erfindung betrifft eine Schneidemaschine, insbesondere eine zum Schneiden von Käse und/oder Fleisch verwendbare Schneidemaschine, nach dem Oberbegriff des Patentanspruchs 1.

Bei herkömmlichen Schneidemaschinen zum Schneiden von Käse und/oder Fleisch, die beispielsweise im Lebensmitteleinzelhandel häufig verwendet werden, haftet das Schneidgut an den Bereichen der Schneidemaschine, die an dem Schneidgut in Anlage gelangen. Diese Haftung des Schneidguts an der Schneidemaschine führt dazu, daß zum Schneiden eine hohe Kraft aufgebracht werden muß, weil zusätzlich zu dem dem Schneiden entgegenwirkenden Widerstand auch noch der Haftwiderstand überwunden werden muß. Ferner führt das Anhaften des Schneidguts an den Elementen der Schneidemaschine zu großen Problemen bei deren Reinigung, die insbesondere bei der Verwendung von Schneidemaschinen im gewerblichen Bereich wegen der dort zugrunde zu legenden strengen Hygienevorschriften äußerst nachteilhaft sind. Schneidemaschinen der im Oberbegriff des Patentanspruchs 1 angegebenen Art, bei denen diese Probleme auftreten sind beispielsweise aus der DE-A-2 749 652 bekannt. In der DE-A-2 839 098 wird vorgeschlagen den Abrieb einer auf der Stirnfläche eines Messers aufgetragenen Teflon-Beschichtung zu verringern, indem die Beschichtung in einer Vertiefung auf der Stirnfläche des Messers angeordnet wird, so daß sie einen Abstand von derselben aufweist. In der US-A-3 644 260 sind verschiedene zum Aufbringen einer Teflonbeschichtung auf ein Substrat geeignete Verfahren und Zusammensetzungen angegebenen.

Im Hinblick auf die vorstehend erläuterten Nachteile von Schneidemaschinen nach dem Stand der Technik besteht die Aufgabe der vorliegenden Erfindung in der Schaffung einer Schneidemaschine, die insbesondere unter hygienischen Gesichtspunkten einfach zu warten ist und die gleichzeitig eine bequeme Bedienung erlaubt.

Erfindungsgemäß wird diese Aufgabe durch die Merkmale des Patentanspruchs 1 gelöst.

Durch eine derartige Ausgestaltung einer Schneidemaschine wird zum einen erreicht, daß der Schneidevorgang mit einem geringen Kraftaufwand durchgeführt werden kann, weil die Gleitreibung des Schneidguts an dem Bereich mit der die Haftfähigkeit herabsetzenden oberflächenbeschaffenheit vermindert ist, auf der anderen Seite wird dadurch das Anhaften des Schneidguts an der schneidemaschine vermindert, so daß die Reinigung einer solchen Schneidemaschine einfach durchgeführt werden kann. Die Herabsetzung der Haftfähigkeit bewirkt dazu, daß die zum Lösen der Haftung zwischen Schneidgut und Schneidemaschine aufzubringende Kraft geringer ist als die zum Aufbrechen der inneren Struktur des Schneidguts erforderliche Kraft. So kann das Lösen kleiner Materialstücke aus dem Schneidgut reduziert und die Verschmutzung der Schneidemaschine verringert werden.

Zusammenfassend ermöglicht eine erfindungsgemäße Schneidemaschine also eine bequeme Bedienung und gleichzeitig eine einfache Wartung, insbesondere unter hygienischen Gesichtspunkten.

Zur Herstellung der erfindungsgemäßen Vorrichtung kann eine Teflonbeschichtung aufgetragen werden, indem die Oberfläche des Grundmaterials, wie etwa Edelstahl, zunächst sandgestrahlt wird, um eine optimale Entfettung der Oberfläche zu erreichen, wodurch eine erhöhte Lebensdauer der später aufzutragenden Beschichtung durch eine äußerst haltbare Verbindung mit dem Edelstahl ermöglicht wird. Das Teflon kann dann auf die derartig vorbereitete Oberfläche aufgesprüht und anschließend bei hohen Temperaturen eingebrannt werden. Eine besonders haltbare Beschichtung kann erreicht werden, wenn die Temperatur beim Einbrennen mehr als 600 °C beträgt.

Beim Einsatz der erfindungsgemäßen Schneidemaschine wird das Schneidgut gegen die Anschlagplatte gedrückt und zum Schneiden entlang dieser Anschlagplatte verschoben. Dabei liegt das Schneidgut auf der Auflageeinrichtung auf. Das Schneiden wird durch das Bewegen des Messers in Kombination mit einer Relativbewegung zwischen dem Schneidgut und dem Messer bewirkt. Mit der Abdeckung eines Teils des Messers kann der Benutzer der erfindungsgemäßen Schneidemaschine zum einen geschützt werden, und zum anderen kann eine solche Abdeckung, wie nachstehend erläutert wird, die Bedienung der schneidemaschine vereinfachen.

Im Hinblick auf den Erhalt einer zufriedenstellenden Schneideleistung auch bei schwerem Schneidgut besteht die Antriebseinrichtung vorzugsweise aus einem elektrisch betriebenen Getriebemotor.

Zur weiteren Vereinfachung des Schneidens umfaßt die Auflageeinrichtung einen parallel zur Schneideebene verschiebbaren Schlitten. Bei Verwendung eines solchen Schlittens in einer Schneidemaschine muß das Schneidgut nur noch an der Anschlagplatte gleitend vorbeigeführt werden, während es bezüglich der Auflageeinrichtung ortsfest gehalten werden kann. Die zum Schneiden erforderliche Kraft wird dadurch weiter reduziert.

Zur Vereinfachung der Reinigung einer erfindungsgemäßen schneidemaschine ist die Auflageeinrichtung vorzugsweise um eine parallel zur Schneideebene verlaufende Achse schwenkbar. Wenn die Auflageeinrichtung um diese Achse geschwenkt wird, steht zur Reinigung von Anschlagplatte, Messer und Abdeckvorrichtung mehr Platz zur Verfügung, wodurch die Wartung der Schneidemaschine weiter vereinfacht wird.

Für eine besonders einfache und sichere Handhabung der erfindungsgemäßen Schneidemaschine ist eine Andruckvorrichtung zum Andrücken des Schneidguts gegen die Anschlagplatte an der Auflageeinrichtung so befestigbar, daß sie in einer eine Komponente senkrecht zur Anschlagplatte aufweisenden Richtung verschiebbar ist. Bei einer mit einer solchen Andruckvorrichtung versehenen Schneidemaschine muß das Schneidgut beim Schneiden nicht mit den Händen beziehungsweise Fingern berührt werden, so daß insbesondere bei der Verarbeitung von Schneidgutresten keine Verletzungsgefahr für den Benutzer der Maschine besteht.

Zur Festlegung der Dicke des mit einer erfindungsgemäßen Schneidemaschine geschnittenen Materials sind die Anschlagplatte und/oder das Messer senkrecht zur Schneideebene gegeneinander verschiebbar.

Weitere Einzelheiten der Erfindung werden nachfolgend unter Bezugnahme auf die begleitende Zeichnung, auf die an dieser Stelle bezüglich aller in der Beschreibung nicht erwähnten Merkmale ausdrücklich verwiesen wird, beschrieben. In der Zeichnung zeigen:
- Fig. 1: eine Seitenansicht einer erfindungsgemäßen Schneidemaschine und
- Fig. 2: eine Vorderansicht einer erfindungsgemäßen Schneidemaschine.

Bei der in der Zeichnung dargestellten Schneidemaschine 10 bezeichnet 12 ein scheibenförmig gebildetes Messer, 14 eine im zentralen Bereich des scheibenförmigen Messers und über einem Umfangsabschnitt des Messers angeordnete Abdeckvorrichtung, 16 eine als Schlitten ausgebildete Auflageeinrichtung mit einem Boden 16a zum Auflegen des zu schneidenden Gutes darauf. 22 bezeichnet eine parallel zur Schneideebene des scheibenförmigen Messers verlaufende Anschlagplatte. Mit 20 ist eine Andruckvorrichtung zum Andrücken des zu schneidenden Gutes an die Anschlagplatte bezeichnet. Eine Verstelleinrichtung zum Verschieben der Anschlagplatte bezüglich des Messers in einer Richtung senkrecht zur Schneideebene des Messers ist mit 24 bezeichnet. 26 bezeichnet eine Schwenkachse, um welche der Schlitten 16 schwenkbar ist, und 28 einen elektrisch betriebenen Getriebemotor zum Antreiben des Messers. Bei der dargestellten Ausführungsform sind das Messer 12, die Abdeckvorrichtung 14, der Boden 16a des Schlittens 16 und die Anschlagplatte 22 beidseitig mit Teflon beschichtet.

Beim Betrieb der dargestellten Schneidemaschine wird das Schneidgut auf den Boden 16a des Schlittens 16 aufgelegt und mit Hilfe der Andruckvorrichtung 20 gegen die Anschlagplatte 22 gedrückt. Vor, nach oder während des Anlegens des Schneidguts an die Anschlagplatte 22 kann die gewünschte Stärke des geschnittenen Gutes mit Hilfe der Einstellvorrichtung 24 eingestellt werden. Beim Schneiden wird das in Form einer kreisförmigen Scheibe gebildete Messer 12 mit Hilfe eines wartungsfreien, elektrisch betriebenen Getriebemotors 28 in Drehung versetzt, und das Schneidgut wird geschnitten, indem es auf dem Boden des Schlittens 16 aufliegend an der Anschlagplatte 22 anliegend in Richtung auf das Messer 12 bewegt wird. Das Schneidgut wird so bezüglich des Bodens 16a des Schlittens 16 ortsfest aufliegend geschnitten.

Zur Reinigung der Schneidemaschine kann der Schlitten 16 nach Lösen einer Schraube 30 um die Achse 26 verschwenkt werden, wie in Fig. 2 strichliert dargestellt. Auf diese Weise werden die Schneide des Messers 12, die Anschlagplatte 22 und die Abdeckvorrichtung 14 frei zugänglich. Durch Beschichten der Anschlagplatte 22 mit Teflon wird bewirkt, daß selbst dann, wenn das Schneidgut mit einer hohen Kraft gegen die Anschlagplatte 22 angedrückt wird, nur eine geringe Reibungskraft dem Verschieben des Schneidguts entgegenwirkt. Der gleiche Effekt wird durch die Beschichtung der Abdeckvorrichtung 14 im Zentrum des als kreisförmige Scheibe gebildeten Messers 12 hervorgerufen.

Ferner wird durch die Beschichtung der vorgenannten Teile das Anhaften des Schneidguts daran erschwert und folglich die Reinigung der Schneidemaschine vereinfacht.

Die Erfindung ist nicht auf die anhand der Zeichnung beschriebene Ausführungsform eingeschränkt. Vielmehr kann die Auflageeinrichtung auch feststehend an der Anschlagplatte befestigt sein. Ferner ist es erfindungsgemäß auch möglich, nur die Anschlagplatte, die Abdeckvorrichtung oder die Auflageeinrichtung mit Teflon zu beschichten.

## Patentansprüche

1. Schneidemaschine, vorzugsweise zum Schneiden von Käse und/oder Fleisch, mit einem zum Schneiden des Schneidguts einsetzbaren Messer (12), einer parallel zur Schneideebene des Messers verlaufenden Anschlagplatte (22) zum Anlegen des zu schneidenden Gutes daran, einer Auflageeinrichtung (16, 16a) zum Auflegen des zu schneidenden Gutes darauf, einer Antriebseinrichtung (28) zum Antreiben des Messers in der Schneidebene, und einer Abdeckvorrichtung (14) zum Abdecken eines Teils des Messers (12), dadurch gekennzeichnet, daß mindestens ein an dem Schneidgut in Anlage gelangender Bereich der Auflageeinrichtung (16, 16a), der Anschlagplatte (22) und/oder der Abdeckeinrichtung (14) zumindest einseitig mit Teflon beschichtet ist.

2. Schneidemaschine nach Anspruch 1, dadurch gekennzeichnet, daß die Antriebseinrichtung ein elektrisch betriebener Getriebemotor (28) ist.

3. Schneidemaschine nach Anspruch 1 oder 2, dadurch gekennzeichnet, daß die Auflageeinrichtung einen parallel zur Schneideebene verschiebbaren Schlitten (16) umfaßt.

4. Schneidemaschine nach einem der Ansprüche 1 bis 3, dadurch gekennzeichnet, daß die Auflageeinrichtung (16, 16a) um eine parallel zur Schneideebene verlaufende Achse (26) schwenkbar ist.

5. Schneidemaschine nach einem der Ansprüche 1 bis 4, dadurch gekennzeichnet, daß eine Andruckvorrichtung (20) zum Andrücken des zu schneidenden Materials gegen die Anschlagplatte (22) an der Auflageeinrichtung (16, 16a) so befestigbar ist, daß sie in einer eine Komponente senkrecht zur Anschlagplatte (22) aufweisenden Richtung verschiebbar ist.

6. Schneidemaschine nach einem der Ansprüche 1 bis 5, dadurch gekennzeichnet, daß die Anschlagplatte (22) und/oder das Messer (12) senkrecht zur Schneideebene gegeneinander verschiebbar sind.

7. Schneidemaschine nach einem der Ansprüche 1 bis 6, dadurch gekennzeichnet, daß das Messer in Form einer kreisförmigen Scheibe (12) gebildet ist und die Abdeckvorrichtung (14) in einem zentralen Bereich des Messers und/oder entlang des Kreisumfangs davon vorgesehen ist.

8. Schneidemaschine nach einem der Ansprüche 1 bis 7, dadurch gekennzeichnet, daß ein an dem Schneidgut in Anlage gelangender Bereich des Messers (12) mit Teflon beschichtet ist.

## Claims

1. Cutting machine, preferably for cutting cheese and/or meat, having a knife (12) which can be used for cutting the goods to be cut, a stop plate (22), which runs parallel to the cutting plane of the knife, for the purpose of placing the goods to be cut against the said plate, a supporting arrangement (16, 16a) for the purpose of placing the goods to be cut on the said arrangement, a driving arrangement (28) for driving the knife in the cutting plane, and a covering device (14) for covering part of the knife (12), characterised in that at least one region of the supporting arrangement (16, 16a), of the stop plate (22) and/or of the covering arrangement (14) which comes into contact with the goods to be cut, is coated, at least on one side, with Teflon.

2. Cutting machine according to claim 1, characterised in that the driving arrangement is an electrically operated geared motor (28).

3. Cutting machine according to claim 1 or 2, characterised in that the supporting arrangement comprises a carriage (16) which is displaceable parallel to the cutting plane.

4. Cutting machine according to one of claims 1 to 3, characterised in that the supporting arrangement (16, 16a) is pivotable about an axis (26) running parallel to the cutting plane.

5. Cutting machine according to one of claims 1 to 4, characterised in that a pressing device (20) for pressing the material to be cut against the stop plate (22) can be fastened to the supporting arrangement (16, 16a) in such a way that it is displaceable in a direction having a component perpendicular to the stop plate (22).

6. Cutting machine according to one of claims 1 to 5, characterised in that the stop plate (22) and/or the knife (12) is/are displaceable against one another perpendicularly to the cutting plane.

7. Cutting machine according to one of claims 1 to 6, characterised in that the knife is formed in the shape of a circular disc (12) and the covering device (14) is provided in a central region of the knife and/or along the circumference of the circle thereof.

8. Cutting machine according to one of claims 1 to 7, characterised in that a region of the knife (12) which comes into contact with the goods to be cut is coated with Teflon.

## Revendications

1. Trancheuse, de préférence pour la coupe de fromage et/ou de viande, comportant un couteau (12) qui peut être mis en oeuvre pour la coupe de la matière à couper, une plaque de butée (22) qui s'étend parallèlement au plan de coupe du couteau et qui est destinée à y poser la matière à couper, un dispositif d'appui (16, 16a) pour y poser la matière à couper, un dispositif d'entraînement (28) pour l'entraînement du couteau dans le plan de coupe, et un moyen de recouvrement (14) pour le recouvrement d'une partie du couteau (12), caractérisée en ce qu'au moins une zone, qui vient en appui contre la matière à couper, du dispositif d'appui (16, 16a), de la plaque de butée (22) et/ou du moyen de recouvrement (14) est enduite au moins d'un côté avec du Téflon.

2. Trancheuse suivant la revendication 1, caractérisée en ce que le dispositif d'entraînement est un motoréducteur (28) actionné électriquement.

3. Trancheuse suivant la revendication 1 ou 2, caractérisée en ce que le dispositif d'appui comprend un chariot (16) qui peut être déplacé parallèlement au plan de coupe.

4. Trancheuse suivant l'une des revendications 1 à 3, caractérisée en ce que le dispositif d'appui (16, 16a) peut être pivoté autour d'un axe (26) s'étendant parallélement au plan de coupe.

5. Trancheuse suivant l'une des revendications 1 à 4, caractérisée en ce qu'un moyen de pressage (20), pour le pressage de la matière à couper contre la plaque de butée (22) peut être fixé au dispositif d'appui (16, 16a) de façon à ce qu'il puisse être déplacé dans une direction présentant une composante perpendiculaire à la plaque de butée (22).

6. Trancheuse suivant l'une des revendications 1 à 5, caractérisée en ce que la plaque de butée (22) et/ou le couteau (12) peuvent être déplacés l'un par rapport à l'autre perpendiculairement au plan de coupe.

7. Trancheuse suivant l'une des revendications 1 à 6, caractérisée en ce que le couteau est façonné en forme d'une plaque circulaire (12) et en ce que le moyen de recouvrement (14) est prévu dans une zone centrale du couteau et/ou le long de la circonférence de celui-ci.

8. Trancheuse suivant l'une des revendications 1 à 7, caractérisée en ce qu'une zone, du couteau (12), qui vient en appui contre la matière à couper est enduite de Téflon.
